# EUROPÄISCHE PATENTANMELDUNG

(11) **EP 3 482 876 A1**
(43) Veröffentlichungstag der Anmeldung: **15.05.2019**
(21) Anmeldenummer: 17201070.4
(22) Anmeldetag: 10.11.2017
(51) Int. Cl.: B24B 49/10, B24B 23/02, B24B 47/18, B23Q 15/12

(54) **ABRASIVE SCHEIBE, HANDWERKZEUGMASCHINE UND STEUERUNGSVERFAHREN**

(71) Anmelder: HILTI Aktiengesellschaft, 9494 Schaan (LI)
(72) Erfinder: Mandl, Franz, 6800 Feldkirch (AT)
(74) Vertreter: Hilti Aktiengesellschaft Corporate Intellectual Property

(57) **Zusammenfassung**

Eine abrasive Scheibe **2** hat ein oder mehreren Lagen **17, 16, 18,** in welche abrasive Körner eingebettet sind. In einer Lage **25** ist Sensor **22** zum Erfassen eines durch Abnutzung veränderten ursprünglichen Umfangs **20** der abrasiven Scheibe **2** eingebettet. Der Sensor **22** hat wenigstens eine geschlossene Leiterschleife **23,** die in einem radialen Abstand **27** zu dem ursprünglichen Umfang **20** derart angeordnet ist, dass bei einer Abnutzung des ursprünglichen Umfangs **20** um mehr als den radialen Abstand **27** die Leiterschleife **23** unterbrochen ist. Ein Transponder **15** gibt ein Funksignal indikativ für ob die Leiterschleife **23** geschlossen oder unterbrochen ist aus.

## Beschreibung

### GEBIET DER ERFINDUNG

Die vorliegende Erfindung betrifft eine Scheibe, ein Handwerkzeugmaschine für abrasive Scheiben und ein Steuerungsverfahren.

Abrasive Scheiben rotieren mit hoher Geschwindigkeit. Bei der Benutzung der Scheibe fliegen Abrieb der Scheibe und des bearbeiteten Materials mit hoher Geschwindigkeit von der Scheibe weg. Ferner unterliegt die Scheibe hohen Belastungen aufgrund der Fliehkraft. Aus sicherheitstechnischen Erwägungen legen daher die Zulassungsbehörden eine Obergrenze für die Umlaufgeschwindigkeit fest.

Abrasive Scheiben unterliegen einer Abnutzung. Die Abnutzung führt zu einem verringerten Umfang und damit verringerten Umlaufgeschwindigkeit. Die verringerte Umlaufgeschwindigkeit wirkt sich nachteilig auf die Bearbeitungsleistung der Scheiben aus.

### OFFENBARUNG DER ERFINDUNG

Eine erfindungsgemäße abrasive Scheibe hat ein oder mehreren Lagen, in welche abrasive Körner eingebettet sind. In einer Lage ist Sensor zum Erfassen eines durch Abnutzung veränderten ursprünglichen Umfangs der abrasiven Scheibe eingebettet. Der Sensor hat wenigstens eine geschlossene Leiterschleife, die in einem radialen Abstand zu dem ursprünglichen Umfang derart angeordnet ist, dass bei einer Abnutzung des ursprünglichen Umfangs um mehr als den radialen Abstand die Leiterschleife unterbrochen ist. Ein Transponder gibt ein Funksignal indikativ für ob die Leiterschleife geschlossen oder unterbrochen ist aus.

Die Funksignale geben die radiale Abnutzung der Scheibe an. Eine Handwerkzeugmaschine kann die Drehzahl entsprechend anpassen.

Eine Handwerkzeugmaschine für die abrasive Scheibe hat eine Halterung für die abrasive Scheibe, einen Elektromotor zum Drehen der abrasiven Scheibe und eine Drehzahlregelung für den Elektromotor. Eine Kommunikationseinrichtung ist eingerichtet, das von dem Transponder der abrasiven Scheibe ausgegebene Funksignal zu empfangen. Eine Gerätesteuerung legt die Drehzahl für die Drehzahlregelung basierend auf dem empfangenen Funksignal festlegend.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 Ein elektrischer Trennschleifer
Fig. 2 eine abrasive Scheibe im Querschnitt
Fig. 3 die abrasive Scheibe in einer Draufsicht
Fig. 4 einen Ausschnitt einer abrasiven Scheibe
Fig. 5 einen Ausschnitt einer abrasiven Scheibe

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt eine elektrische Handwerkzeugmaschine **1** für abrasive Scheiben **2.** Die Handwerkzeugmaschine **1** hat eine Werkzeughalterung **3** für eine abrasive Scheibe **2.** Die Werkzeughalterung **3** ist mit einem Elektromotor **4** gekoppelt, welcher die Werkzeughalterung **3** um ihre Achse drehend antreibt. Eine Drehzahlregelung **5** steuert den Elektromotor **4** an. Die Drehzahlregelung **5** begrenzt die Drehzahl auf eine maximale Drehzahl, um eine Beschädigung der abrasiven Scheibe **2** und einer eventuellen Schädigung des Anwenders vorzugbeugen. Eine Schutzhaube **6** umschließt ringförmig mehr als die Hälfte die Werkzeughalterung **3,** um den Anwender vor Funkenflug und Trenngut zu schützen. Die Handwerkzeugmaschine **1** hat einen Handgriff **7,** mit welchem der Anwender die Handwerkzeugmaschine **1** im Betrieb halten und führen kann. An oder nahe des Handgriffs **7** ist ein Taster **8** für die Inbetriebnahme des Elektromotors **4** angeordnet. Die Handwerkzeugmaschine **1** kann netzbasiert oder mittels Batterien **9** mit Strom versorgt werden.

Die Handwerkzeugmaschine **1** hat eine Gerätesteuerung **10.** Die Gerätesteuerung **10** setzt unter Anderem die Soll-Drehzahl für die Drehzahlregelung **5** fest. Die Gerätesteuerung **10** kann auf einen Speicher **11** zugreifen, in welchem eine Soll-Drehzahl gespeichert ist. Die Gerätesteuerung **10** kann zudem auf eine Kommunikationseinrichtung **12** zugreifen, um mit einer abrasiven Scheibe **2** zu kommunizieren. Die Kommunikationseinrichtung **12** hat einen Sender **13** zum Aussenden von funkbasieren Signalen und einen Empfänger **14** zum Empfangen einer funkbasierten Antwort der abrasiven Scheibe **2.** Eine Sendeleistung des Senders **13** ist vorzugsweise ausreichend um einen Transponder, z.B. einen RFID-Chip, ohne eigene Energiequelle über die Sendeleistung mit Energie zu versorgen.

Die Gerätesteuerung **10** richtet beim Betätigen des Tasters **8** eine Anfrage an die Scheibe **2** um diese zu identifizieren. Die Scheibe **2,** sofern mit einem Transponder **15** ausgestattet, meldet eine Identifikationsnummer oder Typennummer. Die Gerätesteuerung **10** prüft, ob die Typennummer sich von der zuletzt verwendeten Scheibe **2** unterscheidet. Ist dies der Fall, frägt die Gerätesteuerung **10** eine zulässige maximale Drehzahl für die Scheibe **2** ab. Die Gerätesteuerung **10** speichert die zulässige maximale Drehzahl in dem Speicher **11.** Vorzugsweise übermittelt die Scheibe **2** eine Liste von unterschiedlichen maximalen Drehzahlen, die in Abhängigkeit eines Abnutzungsgrads der Scheibe **2** zu verwenden sind. Der Abnutzungsgrad ist in Funksignalen kodiert, welche in der Liste übermittelt sind. Die Gerätesteuerung **10** speichert die Liste in dem Speicher **11.** Die Gerätesteuerung **10** setzt die Drehzahl der Drehzahlregelung **5** auf die zulässige maximale Drehzahl, welche dem aktuellen Abnutzungsgrad entspricht. Die Gerätsteuerung frägt in Intervallen den Abnutzungsgrad der Scheibe **2** via der Kommunikationseinrichtung **12** ab. Das als Antwort von der Kommunikationseinrichtung **12** empfangene Funksignal wird mit der gespeicherten Liste verglichen. Die dem Funksignal zugehörige maximal zulässige Drehzahl wird an die Drehzahlregelung **5** übermittelt.

Fig. 2 zeigt schematische eine Ausführungsform einer abrasiven Scheibe **2** im Querschnitt. Die gezeigte abrasive Scheibe **2** ist eine mehrlagige Trennscheibe mit unterschiedlichen abrasiven Körnern. Die abrasive Scheibe **2** hat eine mittlere Lage **16** mit ersten Körnern. Die mittlere Lage **16** kann beispielsweise durch eine galvanisch abgeschiedene Matrix hergestellt werden, in welcher die Körner verteilt sind. Die beiden äußeren Lagen **17, 18** können ebenfalls mit einer galvanisch abgeschiedenen Matrix und verstreut eingebetteten Körner hergestellt werden. Die Körner der mittleren Lage **16** können größer als die Körner der äußeren Lagen **17, 18** sein. Die beispielhaften Körner haben einen Durchmesser von 4 µm bis 10 µm bzw. 10 µm bis 20 µm. Die Fertigung der Lagen **18** ist rein exemplarisch. Ein anderes beispielhaftes Verfahren basiert auf Geweben, welche mit den Körnern vermengten Harzen vergossen werden. Die Harze werden anschließend ausgehärtet. Die Anzahl der unterschiedlichen Lagen ist ebenfalls rein exemplarisch. Andere Scheiben haben ein, zwei oder mehr unterschiedliche abrasive Lagen. Typischerweise sind die Scheiben **2** mit einer Deckschicht **19** versehen, auf welcher Scheibentyp, Hersteller, etc. angegeben sind.

Die Scheiben werden mit unterschiedlichen Durchmessern gefertigt. Beispielhafte Durchmesser sind 8,9 cm und 11,2 cm. Fig. 3 illustriert eine beispielhafte Abnutzung. Die neuwertige Scheibe **2** hat den ursprünglichen Umfang **20.** Die Scheiben **2** nutzen sich während des Gebrauchs ab, wodurch sich der Durchmesser und Umfang verringern. Gestrichelt sind Beispiele für einen Umfang **21** einer abgenutzten Scheibe **2** dargestellt. Im nachfolgenden bezeichnet der ursprüngliche Durchmesser, ursprüngliche Radius oder ursprüngliche Umfang **20** die jeweilige Eigenschaft einer neuen, unbenutzten abrasiven Scheibe **2.**

In die abrasive Scheibe **2** ist ein Sensor **22** eingebettet, welche eine Abnutzung und den Grad der Abnutzung der Scheibe **2** detektiert. Der Sensor **22** basiert auf einer oder mehreren geschlossenen Leiterschleife **23, 24.** Die Leiterschleifen **23, 24** verlaufen parallel zu den abrasiven Lagen **16.** Beispielsweise kann die Leiterschleife **23** auf einer Folie aus nichtleitendem Kunststoff aufgedruckt sein. Die Folie wird als weitere Lage **25** mit den anderen Lagen **16** gestapelt. Die Folie kann wie dargestellt auf den abrasiven Lagen **16** oder zwischen den abrasiven Lagen **18** angeordnet sein. Die Leiterschleifen **23, 24** haben eine geringe mechanische Festigkeit. Die Leiterschleifen **23, 24** haben vorzugsweise eine Höhe von weniger als 100 µm. Die Leiterschleifen **23, 24** sind vorzugsweise aus Kupfer oder Graphit.

Die geschlossene Leiterschleife **23** hat einen (Detektions-) Abschnitt **26,** welcher dem Umfang **20** am nächsten bzw. von einer Mitte der Scheibe **2** am weitesten entfernt ist. Der Detektionsabschnitt **26** hat einen radialen Abstand **27.** Der beispielhafte Detektionsabschnitt **26** liegt innerhalb des ursprünglichen Umfangs **20** und außerhalb eines abgenutzten Umfangs **21.** Der Radius des abgenutzten Umfangs **20** entspricht dem ursprünglichen Radius verringert um den Abstand **27.** Der Detektionsabschnitt **26** wird bei der Abnutzung der Scheibe **2** um den Abstand **27,** d.h. bis zu dem abgenutzten Umfang **21** freigelegt und zerstört. Die vormals geschlossene Leiterschleife **23** ist nun unterbrochen.

Auf der Scheibe **2** ist vorzugsweise ein Sensor **22** angeordnet, beispielsweise auf in der Lage **25** mit den Leiterschleifeen. Der Sensor **22** kann beispielsweise als RFID-Chip realisiert sein. Der Sensor **22** prüft den geschlossenen oder unterbrochenen Zustand der Leiterschleife **23.** Der Sensor **22** bestimmt die elektrischen Eigenschaften der Leiterschleife **24,** z.B. Resistivität, Induktivität und elektromagnetische Resonanzfrequenz. Der Sensor **22** basiert beispielsweise auf einem Ohmmeter zum Bestimmen des elektrischen Widerstandswerts der Leiterschleife **23.** Übersteigt der Widerstandswert einen Schwellwert, z.B. 1 Megaohm, gilt die Leiterschleife **24** unterbrochen, andernfalls gilt die Leiterschleife **23** als geschlossen. Die Leiterschleife **23** ist galvanisch mit dem Sensor **22** verbunden. Das Ohmmeter legt eine Spannung an die Leiterschleife **23** an und misst die Amplitude des in der Leiterschleife **23** fließenden Stroms. Eine andere Ausgestaltung des Sensors **22** ermittelt die Induktivität der Leiterschleife **23.** Eine weitere Ausgestaltung des Sensors **22** ermittelt, ob sich die Resonanzfrequenz der Leiterschleife **23** ändert. Die Leiterschleife **23** kann Teil eines elektrischen Schwingkreises oder induktiv an einen Schwingkreis des Sensors **22** angekoppelt sein. Während sich bei geschlossener Leiterschleife **23** die Leiterschleife **23** oder der Schwingkreis bei einer vorgegebenen Resonanzfrequenz anregen lassen, ist dies bei unterbrochener Leiterschleife nicht möglich oder wenn bei einer anderen Resonanzfrequenz. Der Sensor **22** regt den Schwingkreis bei der vorgegebenen Resonanzfrequenz an. Übersteigt die Leistungsaufnahme aufgrund der resonanten Anregung einen Schwellwert, gilt die Leiterschleife **23** als geschlossenen andernfalls als unterbrochen. Die beschriebenen Ausgestaltungen zum Bestimmen der elektrischen Eigenschaften der Leiterschleife **23** sind beispielhaft. Der Sensor **22** kann auch passiv ausgebildet sein. Eine externe Sendequelle regt den Schwingkreis **28** an.

Der Sensor **22** beinhaltet einen Transponder **15.** Der Transponder **15** kann aus einer passiven Antenne bestehen. Der Transponder **15** übermittelt den Zustand der Leiterschleife, d.h. ob die Leiterschleife unterbrochen oder ob die Leiterschleife geschlossen ist.

In einer Ausgestaltung beinhaltet der Sensor **22** einen Speicher **29,** in welchem Kenngrößen der abrasiven Scheibe **2** gespeichert sind. Beispielsweise ist in dem Speicher **29** eine maximal zulässige Drehzahl für die Scheibe **2** bei geschlossener Leiterschleife **23** und eine maximal zulässige Drehzahl für die Scheibe **2** bei unterbrochener Leiterschleife **23** gespeichert. Der Sensor **22** bestimmt die aktuell zulässige Drehzahl anhand des bestimmten Zustands der Leiterschleife **23.** Die zulässige Drehzahl wird über den Transponder **15** ausgegeben. In einer Ausgestaltung kann der Transponder **15** beide Werte, d.h. für die geschlossene und die unterbrochenen Leiterschleife **23,** auf einmal an die Kommunikationseinrichtung **12** der Handwerkzeugmaschine **1** übermitteln. Zugleich übermittelt der Transponder **15** die Funksignale oder deren Kodierung für die beiden Zustände. Eine Auswertung kann somit in die Gerätesteuerung **10** übertragen werden.

Die Sensor **22** kann neben der beschriebenen ersten Leiterschleife **23** eine zweite Leiterschleife **24** oder mehrere Leiterschleifen aufweisen. Die zweite Leiterschleife **24** hat einen größeren Abstand **30** zu dem ursprünglichen Umfang **20.** Entsprechend wird die zweite Leiterschleife **24** erst bei einem größeren Grad der Abnutzung **31** durchtrennt. Die zweite Leiterschleife **24** hat gleich der ersten Leiterschleife **23** einen Detektionsabschnitt **32.** Der Detektionsabschnitt **32** wird zerstört, wenn die abrasive Scheibe **2** um mehr als den Abstand **30** abgenutzt ist. Der Sensor **22** erfasst, ob die zweite Leiterschleife **24** geschlossen oder unterbrochen ist. Die beiden Leiterschleifen **23, 24** können wie dargestellt galvanisch getrennt sein. Der Sensor **22** kann die Leiterschleifen **23, 24** nacheinander abtasten. Mit der zweiten Leiterschleife **24** können drei Abnutzungszustände unterschieden werden: gering, mittel, hoch. Für jeden der Abnutzungszustände kann eine eigene maximale Drehzahl definiert sein, und beispielsweise in dem Speicher **29** abgelegt sein. Der Transponder **15** übermittelt ein Funksignal, in dem der Zustand beider Leiterschleifen **23, 24** kodiert ist. Die Zahl der Leiterschleifen **23, 24** größer als zwei sein, z.B. bis zu zehn Leiterschleifen. Der Sensor **22** und der Speicher **29** müssen nur entsprechend skaliert werden.

Fig. 4 und Fig. 5 zeigen andere Ausgestaltungen der Leiterschleifen, bei welcher die Leiterschleifen **33, 34** galvanisch verbunden sind. Eine erste Leiterschleife **33** hat den geringsten Abstand **27** zu dem ursprünglichen Umfang **20.** Eine zweite Leiterschleife **24** hat einen größeren Abstand **30** zu dem ursprünglichen Umfang **20.** Deren jeweiligen Detektionsabschnitte **35, 36** sind radial zueinander versetzt, wie in der ersten Ausführungsform.

Der Sensor **22** kann beispielsweise die Änderung des Widerstandswerts der verbundenen Leiterschleifen bestimmen. Die Leiterschleifen **33, 34** formen eine elektrische Parallelschaltung. Mit jeder unterbrochenen Leiterschleife **33** steigt der Widerstandswert der Parallelschaltung. Die Leiterschleifen **33, 34** weisen vorzugsweise jeweils einen deutlich messbaren Widerstand **37** auf. Der Widerstand **37** kann beispielsweise durch Verwenden von Graphit anstelle eines Metalls für die Leiterschleifen **33, 34** hergestellt werden.

Der Sensor **22** kann die Induktivität oder Resonanzfrequenz der parallel geschalteten Leiterschleifen **33, 34** bestimmen. Die Induktivität der Parallelschaltung verringert sich mit jeder durchtrennten Leiterschleife **33.** Die Resonanzfrequenz erhöht sich mit jeder abgetrennten Leiterschleife **33.** Die parallel geschalteten Leiterschleifen **33, 34** können Teil eines Schwingkreises **28** des Sensors **22** sein oder induktiv über einen Schwingkreis **28** des Sensors **22** angeregt werden.

## Patentansprüche

1. Abrasive Scheibe (2) mit
ein oder mehreren Lagen (17, 16, 18), in welche abrasive Körner eingebettet sind und einem in einer Lage (25) eingebetteten Sensor (22) zum Erfassen eines durch Abnutzung veränderten ursprünglichen Umfangs (20) der abrasiven Scheibe (2),
der Sensor (22) wenigstens eine geschlossene Leiterschleife (23) aufweist, die in einem radialen Abstand (27) zu dem ursprünglichen Umfang (20) derart angeordnet ist, dass bei einer Abnutzung des ursprünglichen Umfangs (20) um mehr als den radialen Abstand (27) die Leiterschleife (23) unterbrochen ist und
einem Transponder (15), der ein Funksignal indikativ für ob die Leiterschleife (23) geschlossen oder unterbrochen ist ausgebend ist.

2. Abrasive Scheibe (2) nach Anspruch 1, **dadurch kennzeichnet, dass** der Sensor (22) wenigstens eine weitere geschlossene Leiterschleife (24) aufweist, die in einem von dem der einen Leiterschleife (23) radialen Abstand (27) größerem Abstand (30) zu dem ursprünglichen Umfang (20) angeordnet sind, und wobei der Transponder (15), ein Funksignal indikativ für welche der Leiterschleifen (23, 24) unterbrochen sind ausgebend ist.

3. Abrasive Scheibe (2) nach Anspruch 2 oder 5, **dadurch kennzeichnet, dass** wenigstens zwei der Leiterschleifen (23, 24) eine unterschiedliche radiale Ausdehnung aufweisen.

4. Abrasive Scheibe (2) nach Anspruch 2 oder 5, **dadurch kennzeichnet, dass** wenigstens zwei der Leiterschleifen (23, 24) eine unterschiedliche Länge aufweisen.

5. Abrasive Scheibe (2) nach einem der vorhergehenden Ansprüche, **dadurch kennzeichnet, dass** wenigstens zwei der Leiterschleifen (23, 24) eine unterschiedliche elektromagnetische Resonanzfrequenz aufweisen.

6. Abrasive Scheibe (2) nach einem der vorhergehenden Ansprüche, **dadurch gekennzeichnet, dass** die Leiterschleifen (24) und der Transponder (15) auf eine Folie aufgedruckt sind.

7. Abrasive Scheibe (2) nach einem der vorhergehenden Ansprüche, **gekennzeichnet durch** einen in dem Sensor (22) integrierten Speicher (29), in welchem ein Maß für eine maximal zulässige Drehzahl der abrasiven Scheibe (2) in Abhängigkeit zu jeder durchtrennten Leiterschleife (23, 24) hinterlegt ist, wobei der Transponder (15) das Maß für die maximale Drehzahl in dem Funksignal ausgebend ist.

8. Abrasive Scheibe (2) nach einem der vorhergehenden Ansprüche, **dadurch kennzeichnet, dass** der Sensor (22) und der Transponder (15) in einem RFID integriert sind.

9. Handwerkzeugmaschine für die abrasive Scheibe (2) nach einem der vorhergehenden Ansprüche, mit
einer Halterung (3) für die abrasive Scheibe (2),
einem Elektromotor (4) zum Drehen der abrasiven Scheibe (2),
einer Drehzahlregelung (5) für den Elektromotor (4),
einer Kommunikationseinrichtung (12), der das von dem Transponder (15) der abrasiven Scheibe (2) ausgegebene Funksignal empfangend ist, und
einer Gerätesteuerung (10), die die Drehzahl für die Drehzahlregelung (5) basierend auf dem empfangenen Funksignal festlegend ist.

10. Handwerkzeugmaschine nach Anspruch 9, **dadurch kennzeichnet, dass** die Gerätesteuerung (10) eine nominelle Drehzahl festlegt, wenn die Kommunikationseinrichtung (12) kein Funksignal empfängt.

11. Handwerkzeugmaschine (1) nach Anspruch 9 oder 10, **gekennzeichnet durch** einen Speicher (11), in welchem eine Liste von Drehzahlen für den Elektromotor (4) zu Funksignalen von abrasiven Scheiben gespeichert sind.

12. Handwerkzeugmaschine (1) nach Anspruch 11, **dadurch kennzeichnet, dass** die Gerätesteuerung (10) eine Liste von maximalen Drehzahlen und zugehörigen Funksignalen aus einem Speicher (29) der abrasiven Scheibe (2) auslesend ist und diese Liste in dem Speicher (11) der Handwerkzeugmaschine (1) ablegt.

13. Steuerungsverfahren für eine Handwerkzeugmaschine nach Anspruch 9 mit den Schritten:
Aussenden einer Anfrage über den Abnutzungszustand einer Scheibe (2),
Anpassen einer Drehzahl der Handwerkzeugmaschine (1) basierend auf dem empfangenen Funksignal.

14. Steuerungsverfahren für eine Handwerkzeugmaschine (1) nach Anspruch 13, **gekennzeichnet durch** die Schritte:
Aussenden einer Anfrage zu maximal Drehzahlen und zugehörigen für den Abnutzungsgrad indikativen Funksignalen,
Abspeichern der maximalen Drehzahlen und zugehörigen Funksignalen in einem Speicher (11) der Handwerkzeugmaschine (1),
wobei zum Anpassen einer Drehzahl aus dem Speicher (11) der Handwerkzeugmaschine (1) die dem empfangenen Funksignal zugehörige maximale Drehzahl ausgelesen wird.
